# FASCICULE DE BREVET EUROPEEN

(11) **EP 1 063 477 B1**
(45) Date de publication et mention de la délivrance du brevet: **10.11.2004**
(21) Numéro de dépôt: 00490025.4
(22) Date de dépôt: 20.06.2000
(51) Int. Cl.: F24D 3/10

(54) **Moyen de connexion hydraulique d'un vase d'expansion et vase d'expansion pourvu du dit moyen**
Hydraulische Verbindungsvorrichtung für ein Ausdehnungsgefäss und Ausdehnungsgefäss mit solcher Vorrichtung
Hydraulic means of connection of an expansion vessel and expansion vessel provided herewith

(30) Priorité: 25.06.1999 FR 9908335
(43) Date de publication de la demande: 27.12.2000
(73) Titulaire: Watts Industries Europe, B.V., 6961 LZ Eerbeek (NL)
(72) Inventeur: Parent, Hugues, 80100 Abbeville (FR); Bongrand, Laurent, 36400 Verneuil sur Igneraie (FR)
(74) Mandataire: Hennion, Jean-Claude

(56) Documents cités:
- EP-A- 0 602 430
- DE-A- 19 818 281

## Description

L'invention se rapporte à un moyen de connexion hydraulique d'un vase d'expansion sur un réseau hydraulique.

Elle se rapporte également au vase d'expansion pourvu dudit moyen.

Pour absorber les variations de volume d'eau d'un réseau hydraulique, il est connu d'équiper celui-ci d'un vase d'expansion.

Malheureusement, dans les réalisations connues, l'eau de ce vase d'expansion est une eau quasi stagnante, ce qui entraîne une prolifération bactérienne ou une corrosion dont la vitesse est accentuée lorsque l'eau contient beaucoup d'oxygène.

Pour combattre ces phénomènes, il est connu de relier le volume utile du vase d'expansion au réseau par un moyen permettant de renouveler au moins partiellement l'eau contenue dans ce vase.

A cet effet, il est connu ainsi (EP-A-0.884.539) d'introduire radialement dans le tuyau d'alimentation en eau une pièce comprenant une prise d'eau déviant une partie du fluide vers le vase d'expansion et, pour l'évacuation de l'eau contenue dans le vase d'expansion, un canal qui débouche en aval de la prise d'eau précitée.

La pièce est toutefois très compliquée à réaliser.

Il est connu également de prolonger, vers l'intérieur du vase d'expansion, le canal d'évacuation (EP-A-0.602.430) de sorte que le point d'extraction de l'eau dans le vase se trouve éloigné du point d'introduction de l'eau dans le dit vase.

Ce moyen présente toutefois les même inconvénients.

En outre, le débit d'eau dérivé de la conduite principale vers le vase d'expansion est faible par rapport au débit total.

L'invention se propose de remédier notamment à ces inconvénients.

A cet effet, l'invention a pour objet un moyen de connexion hydraulique d'un vase d'expansion sur une canalisation comprenant :
- des moyens pour dériver une partie du fluide s'écoulant dans la canalisation et l'introduire dans le vase d'expansion à l'aide d'une conduite dite d'arrivée,
- des moyens pour prélever le fluide contenu dans le vase d'expansion et le réintroduire, par une conduite dite d'évacuation, dans la canalisation et cela en aval de la prise d'eau de la conduite d'arrivée et
- des moyens de contrôle des débits,
ce moyen de connexion hydraulique étant caractérisé en ce que :
- la canalisation loge, entre la prise d'eau de la conduite d'arrivée et la sortie de la conduite d'évacuation, un clapet dit clapet principal appliqué sur son siège par un moyen élastique taré de sorte que le clapet ne s'ouvre qu'au delà d'une pression prédéterminée dite pression principale et
- la conduite d'arrivée loge également un clapet dit clapet secondaire appliqué sur son siège par un moyen élastique taré de sorte que ce clapet ne s'ouvre qu'au delà d'une pression prédéterminée dite pression secondaire inférieure à la pression principale.

L'invention se rapporte également au vase d'expansion pourvu du dit moyen.

L'invention sera bien comprise à l'aide de la description ci-aprés faite à titre d'exemple non limitatif en regard du dessin ci-annexé qui représente schématiquement :
- figure 1 : une vue éclatée du moyen de connexion,
- figure 2 : une vue en coupe du moyen de connexion.

En se reportant au dessin, on voit que le réseau de distribution de fluide tel de l'eau comprend un vase d'expansion.

Classiquement, ce vase d'expansion comporte deux chambres dont une est délimitée par une vessie élastique remplie d'un gaz.

Classiquement, un moyen 1 de connexion hydraulique relie le vase 2 d'expansion à une canalisation 3 véhiculant le fluide du réseau.

Ce moyen de connexion comprend :
- des moyens pour dériver une partie du fluide s'écoulant dans la canalisation et l'introduire dans le vase d'expansion à l'aide d'une conduite dite d'arrivée,
- des moyens pour prélever le fluide contenu dans le vase d'expansion et le réintroduire, par une conduite 5 dite d'évacuation, dans la canalisation et cela en aval de la prise d'eau de la conduite d'arrivée et
- des moyens de contrôle des débits de sorte que l'eau contenue est renouvelée à chaque fois que de l'eau s'écoule dans la canalisation.

Selon une caractéristique de l'invention :
- la canalisation loge, entre la prise d'eau A de la conduite 4 d'arrivée et la sortie B de la conduite 5 d'évacuation, un clapet 6 dit clapet principal appliqué sur son siège par un moyen élastique taré de sorte que le clapet ne s'ouvre qu'au delà d'une pression prédéterminée dite pression principale et
- la conduite 4 d'arrivée loge également un clapet 7 dit clapet secondaire appliqué sur son siège par un moyen élastique taré de sorte que ce clapet ne s'ouvre qu'au delà d'une pression prédéterminée dite pression secondaire inférieure à la pression principale.

Ainsi, par de simples moyens mécaniques dont la conception est simple et, actuellement, bien maîtrisée par les fabricants, on réussit à faire circuler en priorité l'eau du vase d'expansion.

Un avantage très important résulte de la répartition des débits qui se fait en priorité au travers du vase d'expansion.

Ainsi, lorsqu'on tire de l'eau en aval de la conduite, c'est l'eau du vase d'expansion qui se vide en priorité dans cette canalisation puis, lorsque la pression dans le vase décroît, le clapet de la conduite d'arrivée s'ouvre pour renouveler l'eau du vase et assurer le débit dans la ligne principale.

Avantageusement, la conduite d'arrivée est une conduite de longueur variable et cette conduite présente un moyen 9 pour en modifier la longueur en réponse au déplacement du fluide dans la dite conduite d'arrivée.

Cette conduite d'arrivée comprend au moins deux tronçons 10 ,11 télescopiques, l'un (10) fixe et l'autre (11) mobile, le tronçon mobile 11 étant logé dans le tronçon fixe et présentant une portée 12 d'appui qui s'étend dans un plan sécant à la direction F du flux d'eau dans cette conduite pour, à la manière d'un piston; être soumise à la pression du fluide circulant dans ladite conduite d'arrivée.

Ainsi, dès que le clapet de la conduite d'arrivée s'ouvre, le tronçon mobile se déploie.

Le déplacement du tronçon mobile optimise le mélange de l'eau du vase d'expansion avec l'eau provenant de la canalisation.

Si la pression dans le réseau devient plus faible que la pression de tarage du vase, la membrane de la vessie repousse sans difficulté le tronçon mobile et, de plus, la forme de l'extrémité de ce tronçon mobile permet d'assurer une circulation même s'il y a contact entre la vessie et le tronçon mobile.

Avantageusement, le moyen de connexion comprend, d'une part, une vanne 13 d'isolement destinée à obturer provisoirement les conduites d'arrivée et d'évacuation pour les isoler de la canalisation principale et, d'autre part, un robinet 14 de purge pour vider le contenu du vase ou contrôler le vase ou d'éventuelles fuites de la vessie.

De préférence, le robinet de purge est monté sur la conduite d'évacuation et, de préférence, ce robinet de purge est intégré dans la vanne d'isolement d'au moins la conduite d'évacuation.

De préférence, la vanne d'isolement des conduites d'arrivée et d'évacuation comprend un seul organe 15 de manoeuvre qui déplace les deux obturateurs 16,17 contrôlant chacun une conduite.

Dans une forme de réalisation, le moyen de connexion comprend un corps 18 présentant :
- en saillie, sur l'un de ses cotés, deux manchons 19, 20 disposés côte à côte et sur lesquels se raccorde la conduite correspondante par exemple par l'intermédiaire de tuyaux flexibles de raccordement,
- sur un autre de ses côtés et, de préférence, celui opposé au côté portant les manchons, la conduite d'arrivée et la conduite d'évacuation, ces conduites prolongeant les manchons précités étant dans le mode de réalisation présenté, disposés coaxialement avec la conduite d'évacuation située autour de la conduite d'arrivée et
- une chambre 21 dite chambre centrale logeant une fraction de l'organe de manoeuvre déplaçant les deux obturateurs, cet organe de manoeuvre portant une paroi 22 dite de séparation qui scinde cette chambre en deux zones l'une des zones dite chambre 23 d'arrivée constituant une communication entre l'un des manchons et la conduite d'arrivée et l'autre zone dite chambre 24 d'évacuation établissant la communication entre l'autre manchon et la conduite d'évacuation.

Chacune de ces chambres d'arrivée et d'évacuation présente un siège sur lequel s'applique l'obturateur correspondant.

La paroi de séparation est constituée par une pièce annulaire rapportée sur l'organe de manoeuvre ou obtenue par usinage ou moulage de cette tige de manoeuvre.

Il est prévu au moins un joint torique d'étanchéité.

Lorsque le robinet de purge est intégré sur la vanne d'isolement, celui-ci est logé dans un alésage axial de l'organe de manoeuvre.

Le robinet d'isolement double étant fermé, la purge, le contrôle ou le démontage du vase sont possibles sans interdire le débit dans la ligne principale.

## Revendications

1. Moyen de connexion hydraulique d'un vase d'expansion sur un réseau hydraulique comprenant :
- des moyens pour dériver une partie du fluide s'écoulant dans la canalisation et l'introduire dans le vase d'expansion à l'aide d'une conduite (4) dite d'arrivée,
- des moyens pour prélever le fluide contenu dans le vase d'expansion et le réintroduire, par une conduite (5) dite d'évacuation, dans la canalisation et cela en aval de la prise d'eau de la conduite d'arrivée et
- des moyens de contrôle des débits de sorte que l'eau contenue est renouvelée à chaque fois que de l'eau s'écoule dans la canalisation,
ce moyen de connexion étant **CARACTERISE en ce que** :
- la canalisation loge, entre la prise d'eau (A) de la conduite (4) d'arrivée et la sortie (B) de la conduite (5) d'évacuation, un clapet (6) dit clapet principal appliqué sur son siège par un moyen élastique taré de sorte que le clapet ne s'ouvre qu'au delà d'une pression prédéterminée dite pression principale et
- la conduite (4) d'arrivée loge également un clapet (7) dit clapet secondaire appliqué sur son siège par un moyen élastique taré de sorte que ce clapet ne s'ouvre qu'au delà d'une pression prédéterminée dite pression secondaire inférieure à la pression principale.

2. Moyen de connexion selon la revendication 1 **caractérisé en ce que** la conduite d'arrivée est une conduite de longueur variable et cette conduite présente un moyen (9) pour en modifier la longueur en réponse au déplacement du fluide dans la dite conduite d'arrivée.

3. Moyen de connexion selon la revendication 1 **caractérisé en ce que** la conduite d'arrivée comprend au moins deux tronçons (10 ,11) télescopiques, l'un (10) fixe et l'autre (11) mobile, le tronçon mobile (11) étant logé dans le tronçon fixe et présentant une portée (12) d'appui qui s'étend dans un plan sécant à la direction (F) du flux d'eau dans cette conduite pour, à la manière d'un piston; être soumise à la pression du fluide circulant dans ladite conduite d'arrivée.

4. Moyen de connexion selon la revendication 1 **caractérisé en ce qu'**il comprend, d'une part, une vanne (13) d'isolement destinée à obturer provisoirement les conduites d'arrivée et d'évacuation pour les isoler de la canalisation principale et, d'autre part, un robinet (14) de purge pour vider le contenu du vase.

5. Moyen de connexion selon la revendication 4 **caractérisé en ce que** le robinet de purge est monté sur la conduite d'évacuation.

6. Moyen de connexion selon la revendication 4 **caractérisé en ce que** le robinet de purge est intégré dans la vanne d'isolement d'au moins la conduite d'évacuation.

7. Moyen de connexion selon la revendication 4 **caractérisé en ce que** la vanne d'isolement des conduites d'arrivée et d'évacuation comp end un seul organe (15) de manoeuvre qui déplace les deux obturateurs (16, 7) contrôlant chacun une conduit.

8. Moyen de connexion selon la revendication 1 **caractérisé en ce qu'**il comprend un corps (18) présentant:
- en saillie, sur l'un de ses cotés, deux manchons (19, 20) disposés côte à côte et sur lesquels se raccorde la conduite correspondante par exemple par l'intermédiaire de tuyaux flexibles de raccordement,
- sur un autre de ses côtés et, de préférence, celui opposé au côté portant les manchons, la conduite d'arrivée et la conduite d'évacuation, ces conduites prolongeant les manchons précités étant dans le mode de réalisation présenté, disposés coaxialement avec la conduite d'évacuation située autour de la conduite d'arrivée et
- une chambre (21) dite chambre centrale logeant une fraction de l'organe de manoeuvre déplaçant les deux obturateurs, cet organe de manoeuvre portant une paroi (22) dite de séparation qui scinde cette chambre en deux zones l'une des zones dite chambre (23) d'arrivée constituant une communicat on entre l'un des manchons et la conduite d'arrivée et l'autre zone dite chambre (24) d'évacuation établissant la communication entre l'autre manchon et la conduite d'évacuation.

9. Moyen de connexion selon la revendication 6 **caractérisé en ce que** le robinet de purge est logé dans un alésage axial de l'organe de manoeuvre.

10. Vase d'expansion **caractérisé en ce qu'**il est pourvu du moyen de connexion selon l'une quelconque des revendications 1 à 9.

## Patentansprüche

1. Vorrichtung zum hydraulischen Verbinden eines Ausdehnungsgefäßes mit einem hydraulischen Leitungsnetz, die umfasst:
- Einrichtungen zum Ableiten eines Teils (des Fluids), die (das) in dem Rohrleitungssystem (der Kanalisation) fließt, und zur Einführung derselben in das Ausdehnungsgefäß mit Hilfe einer so genannten Zulauf-Rohrleitung (4),
- Einrichtungen zur Entnahme der in dem Ausdehnungsgefäß enthaltenen Flüssigkeit (Fluids) und zur Wiedereinführung derselben (desselben) durch eine so genannte Evakuierungsleitung (5) in das Rohrleitungssystem stromabwärts von der Stelle der Wasserentnahme aus der Zulaufleitung und
- Einrichtungen zur Steuerung der Durchflussmengen, sodass das darin enthaltene Wasser jedesmal erneuert wird, wenn Wasser in das Rohrleitungssystem fließt,
wobei diese Verbindungsvorrichtung **dadurch gekennzeichnet ist, dass**
- in dem Rohrleitungssystem zwischen der Wasserentnahmestelle (A) der Zulaufleitung (4) und dem Ausgang (B) der Evakuierungsleitung (5) ein Absperrventil (6), hier als Hauptventil bezeichnet, angeordnet ist, das mittels einer geeichten elastischen Einrichtung auf seinen Sitz gepresst wird, sodass das Absperrventil sich nur öffnet oberhalb eines vorgegebenen Druckes, des so genannten Hauptdruckes, und
- in der Zulaufleitung (4) ebenfalls ein Absperrventil (7), ein so genanntes Nebenventil, angeordnet ist, das mittels einer geeichten elastischen Einrichtung auf seinen Sitz gepresst wird, sodass dieses Ventil sich nur öffnet oberhalb eines vorgegebenen Druckes, des so genannten Nebendruckes, der niedriger ist als der Hauptdruck.

2. Verbindungsvorrichtung nach Anspruch 1, **dadurch gekennzeichnet, dass** die Zulaufleitung eine Leitung variabler Länge ist und dass diese Leitung eine Einrichtung (9) aufweist, um ihre Länge in Abhängigkeit von der Verschiebung der Flüssigkeit (des Fluids) in der genannten Zulaufleitung zu modifizieren.

3. Verbindungsvorrichtung nach Anspruch 1, **dadurch gekennzeichnet, dass** die Zulaufleitung mindestens zwei Teleskop-artige Abschnitte (10, 11) aufweist, von denen einer, der Abschnitt (10), fest ist und der andere, der Abschnitt (11), beweglich ist, wobei der bewegliche Abschnitt (11) in dem festen Abschnitt (10) angeordnet ist und einen Auflagebereich (12) aufweist, der sich in einer Ebene erstreckt, welche die Richtung (F) des Wasserstromes in dieser Leitung schneidet, um in der Art eines Kolbens dem Druck der Flüssigkeit (des Fluids) ausgesetzt zu sein, die (das) in der genannten Zulaufleitung zirkuliert.

4. Verbindungsvorrichtung nach Anspruch 1, **dadurch gekennzeichnet, dass** sie einerseits ein Isolierventil (13), das dazu bestimmt ist, die Zulaufleitung und die Evakuierungsleitung vorübergehend zu verschließen, um sie gegenüber dem Hauptrohrleitungsneiz zu isolieren, und andererseits einen Auslaufhahn (14) aufweist, um das Ausdehnungsgefäß zu entleeren.

5. Verbindungsvorrichtung nach Anspruch 4, **dadurch gekennzeichnet, dass** der Auslaufhahn in der Evakuierungsleitung angeordnet ist.

6. Verbindungsvorrichtung nach Anspruch 4, **dadurch gekennzeichnet, dass** der Auslaufhahn in das Isolierventil mindestens der Evakuierungsleitung integriert ist.

7. Verbindungsvorrichtung nach Anspruch 4, **dadurch gekennzeichnet, dass** das Isolierventil der Zulaufleitung und der Evakuierungsleitung ein einziges Steuerorgan (15) umfasst, das die beiden Verschlüsse (16, 17) verschiebt, die jeweils eine Leitung kontrollieren.

8. Verbindungsvorrichtung nach Anspruch 1, **dadurch gekennzeichnet, dass** sie einen Körper (18) aufweist, der umfasst:
- zwei Muffen (19, 20), die auf einer seiner Seiten herausragen, die nebeneinander angeordnet sind und an die die entsprechende Rohrleitung, beispielsweise mittels eines Verbindungsschlauches, anschließt,
- auf einer anderen seiner Seiten und vorzugsweise derjenigen, die der die Muffen tragenden Seite gegenüberliegt, eine Zulaufleitung und eine Evakuierungsleitung, wobei diese Leitungen, welche die genannten Muffen verlängern, in der dargestellten Ausführungsform koaxial zu der Evakuierungsleitung angeordnet sind, die um die Zulaufleitung herum angeordnet ist, und
- eine Kammer (21), hier als zentrale Kammer bezeichnet, in der ein Teil des Steuerorgans angeordnet ist, das die beiden Verschlüsse verschiebt, wobei dieses Steuerorgan eine so genannte Trennwand (22) trägt, welche diese Kammer in zwei Zonen unterteilt, wobei eine der Zonen die Zulaufkammer (23) darstellt, die eine Verbindung zwischen einer der Muffen und der Zulaufleitung bildet, und die andere Zone die Evakuierungskammer (24) darstellt, die eine Verbindung zwischen der anderen Muffe und der Evakuierungsleitung bildet.

9. Verbindungsvorrichtung nach Anspruch 6, **dadurch gekennzeichnet, dass** der Ablaufhahn in einer axialen Bohrung des Steuerorgans angeordnet ist.

10. Ausdehnungsgefäß, **dadurch gekennzeichnet, dass** es mit einer Verbindungsvorrichtung nach einem der Ansprüche 1 bis 9 versehen ist.

## Claims

1. A means of hydraulic connection of an expansion chamber to a hydraulic network comprising:
- means of diverting part of the fluid flowing in the pipework and of introducing it into the expansion chamber using a conduit (4) referred to as the inlet conduit
- means of taking the fluid contained in the expansion valve and of re-introducing it, through a conduit (5) referred to as the outlet conduit, into the pipework downstream of the inlet conduit water connection and
- means of controlling flows so that the water held is changed each time that water flows into the pipework.
this means of connection being **characterised by** the fact that:
- the pipework houses, between the water connection point (A) for the inlet (4) conduit and outlet (B) from outlet conduit (5) a non-return valve (6) referred to as the main valve, held on its seat by means of an elastic device that is adjusted so that the valve only opens above a predetermined pressure referred to as the main pressure.
- inlet conduit (4) also houses a non-return valve (7) referred to as the secondary valve which is held on its seat by means of an elastic device that is adjusted so that the valve only opens beyond a predetermined pressure referred to as the secondary pressure which is less than the main pressure.

2. A means of connection as described in claim 1 **characterised by** the fact that the inlet pipework is of variable length and that this pipework offers a means (9) for modifying its length in response to the movement of fluid in the aforementioned inlet conduit.

3. A means of connection as described in claim 1 **characterised by** the fact that the inlet conduit is comprised of at least two telescopic (10,11) sections of pipe, one fixed (10) and the other (11) moving, with the moving section (11) being housed in the fixed section and offering a (12) support seat that extends in an plane which intersects the direction (F) of the water flow in this conduit, in order that, in the manner of a piston, it may is subjected to the pressure of the fluid flowing in the aforementioned inlet conduit.

4. A means of connection as described in claim 1 **characterised by** the fact that it includes on one hand an isolation valve (13) intended to temporarily block off the inlet and outlet conduits in order to isolate them from the principal pipework and, on the other hand a purge valve (14), to empty the contents of the chamber.

5. A means of connection as described in claim 4 **characterised by** the fact that the purge valve is fitted to the outlet pipework.

6. A means of connection as described in claim 4, **characterised by** the fact that the purge valve is an integral part of the isolation valve of at least the outlet conduit.

7. A means of connection as described in claim 4, **characterised by** the fact that the isolation valve for the inlet and outlet pipework is comprised of a single operating device (15) which moves the two seals (16, 17) each of which control one conduit.

8. A means of connection as described in claim 1 **characterised by** the fact that it is comprised of a body (18) showing:
- protruding, on one of its two sides, two sleeves (19, 20) arranged side by side and to which a corresponding conduit is connected, by means (for example) of flexible connection hoses,
- on another of its sides, preferably that opposite the side to which the sleeves are fitted, the inlet conduit and outlet conduit, with these two conduits extending the aforementioned sleeves and which are, in the manufacturing option shown, coaxially arranged with the outlet conduit located around the inlet conduit, and
- a chamber (21) referred to as the central chamber which houses a part of the operating device which moves the two seals, with this operating device having a partition (22) referred to as the separation partition which divides this chamber into two zones, with one of the zones, referred to as the inlet chamber (23), forming a connection between one of the sleeves and the inlet conduit and the other zone, referred to as the outlet chamber (24), forming a connection between the other sleeve and the outlet conduit.

9. A means of connection as described in claim 6 **characterised by** the fact that the purge valve is fitted in an axial bore in the operating device.

10. Expansion chamber **characterised by** the fact that it is provided with a means of connection as described in any of claims 1 to 9.
